# EUROPÄISCHE PATENTSCHRIFT

(11) **EP 3 486 428 B1**
(45) Veröffentlichungstag und Bekanntmachung des Hinweises auf die Patenterteilung: **28.09.2022**
(21) Anmeldenummer: 17202563.7
(22) Anmeldetag: 20.11.2017
(51) Int. Cl.: E21D 9/01

(54) **EINRICHTUNG ZUM ERWEITERN EINES TUNNELS**
DEVICE FOR EXTENDING A TUNNEL
DISPOSITIF D'ÉLARGISSEMENT D'UN TUNNEL

(43) Veröffentlichungstag der Anmeldung: 22.05.2019
(73) Patentinhaber: Marti Technik AG, 3302 Moosseedorf (CH)
(72) Erfinder: Hauert, Toni, 4585 Biezwil (CH)
(74) Vertreter: BOVARD AG

(56) Entgegenhaltungen:
- DE-A1-102007 014 104
- DE-A1-102011 014 027
- DE-T2- 68 912 167
- FR-A1- 2 230 806
- JP-A- H11 229 789

## Beschreibung

Die vorliegende Erfindung bezieht sich auf eine Einrichtung zum Erweitern eines Tunnels, umfassend ein in den Tunnel einführbares, als Gewölbe ausgebildetes Traggerüst, an dessen Aussenseite Aggregate angebracht sind, mit welchen das Material des Tunnelgewölbes abtragbar ist, welches Traggerüst einen für den Verkehr freibleibenden Innenraum bildet, wobei in das als Gewölbe ausgebildete Traggerüst (9) eine Schutzeinrichtung (4) eingebracht ist, welche durch ein weiteres Gewölbe (5) gebildet ist und mit welchem der für den Verkehr freibleibende Innenraum (7) vom Traggerüst (9) abgetrennt ist.

Verkehrswege, auf welchen Güter und Personen transportiert werden, können die Anforderungen, insbesondere herrührend durch ein grosses Wachstum des Verkehrsaufkommens, oftmals nicht mehr erfüllen. Die Verkehrswege müssen somit saniert werden, damit die Kapazitätsaufnahme verbessert wird. Insbesondere können ältere Tunnel die gesteigerten Anforderungen durch das erhöhte Verkehrsaufkommen nicht erfüllen, als Sanierungsmassnahmen verbleiben somit oftmals nur Erweiterungen des Tunnelquerschnitts.

Während der Sanierungsarbeiten am Tunnel ist es oftmals unumgänglich, dass der Verkehr mindestens eingeschränkt durch den Tunnel geführt werden kann. Bei Eisenbahntunnel kann beispielsweise die Doppelspurigkeit auf nur eine Spur zurückgebaut werden, durch diese eingleisige Streckenführung kann der erforderliche Raum geschaffen werden, damit die Umbauarbeiten durchgeführt werden können, die eingleisige Verkehrsführung kann trotzdem aufrecht erhalten werden. Zur Erweiterung des Tunnelquerschnitts sind hierzu Einrichtungen entwickelt worden, welche aus einem Traggerüst bestehen, das als Gewölbe ausgebildet ist. An der Aussenseite dieses Traggerüstes sind verschiedenste Aggregate angebracht, mit welchen das Material des Tunnelgewölbes abtragbar ist, zudem können weitere Einrichtungen angebracht werden, mittels welchen das abgetragene Material abtransportierbar ist und der gesamte Tunnelausbau fertig gestellt werden kann. Dieses Traggerüst bildet aber auch einen verbleibenden Innenraum, durch welchen der Zugverkehr hindurchgeführt werden kann. Eine derartige Einrichtung zeigt beispielsweise die europäische Patentveröffentlichung EP 2 066 870 B1. Bei dieser Einrichtung ist das Traggerüst hierzu vollständig mit einer Einhausung versehen, dadurch kann weitgehend erreicht werden, dass vorbeifahrende Züge vor Steinschlag geschützt sind, es kann auch verhindert werden, dass die Züge beispielsweise mit Baugeräten oder Personen, die in den Geleisebereich gelangen, kollidieren können.

Durch diese Ausgestaltung der Einrichtung ist ein durchfahrender Zug innerhalb des als Gewölbe ausgebildeten Traggerüsts gut geschützt, insbesondere gegen Steinschlag und gegen Kollision mit den Arbeitsgeräten. Am vorderen Endbereich des Traggerüsts, in welchem Bereich die Abtragungsarbeiten am Tunnelgewölbe ausgeführt werden, was beispielsweise auch durch Sprengungen des entsprechenden Gewölbebereichs erfolgen kann, und auch ausserhalb des Traggerüsts sind die Züge beim Durchfahren aber nicht optimal geschützt.

Die Veröffentlichungen DE 689 12 167 T2 und DE 10 2007 014 104 A1 zeigen Einrichtungen, bei welchen Schutzhüllen insbesondere im Bereich der Erweiterungsarbeiten angeordnet sind.

Die Aufgabe der vorliegenden Erfindung besteht somit darin, eine Einrichtung zum Erweitern eines Tunnels so auszugestalten, dass ein den Tunnel durchfahrender Zug in optimaler Weise vor Steinschlag, Kollisionen mit Arbeitsgeräten, Personen oder dergleichen geschützt ist und dass die Einrichtung sehr einfach herstellbar ist.

Erfindungsgemäss erfolgt die Lösung dieser Aufgabe dadurch, dass das weitere Gewölbe (5) aus Tragbögen (15) aus Holz besteht, die beabstandet voneinander angeordnet sind und über Planken (16) aus Holz miteinander verbunden sind.

Durch dieses weitere Gewölbe wird ein zusätzlicher Schutztunnel gebildet, mit welchem der Innenraum, durch welchen die Züge während der Umbauphase hindurchgeführt werden, zusätzlich vollständig vom Traggerüst abgetrennt ist.

Indem das weitere Gewölbe aus Holz aufgebaut ist, kann die Herstellung dieses weiteren Gewölbes dadurch kostengünstig und einfach erfolgen.

In vorteilhafter Weise ist das weitere Gewölbe aus Gewölbeelementen gebildet, die Gewölbeelemente sind aus Tragbögen und Planken aufgebaut, wobei die Gewölbeelemente aneinandergereiht das weitere Gewölbe bilden und dadurch der Schutztunnel entsteht. Durch das Aneinanderreihen von diesen Gewölbeelementen kann eine einfache Handhabung zum Aufbau dieses Schutztunnels ermöglicht werden, zudem wird durch den Einsatz von einzelnen Gewölbeelementen eine hohe Flexibilität ermöglicht, wie der Schutztunnel aufgebaut werden kann, insbesondere hinsichtlich dessen Länge.

In vorteilhafter Weise sind die Gewölbeelemente verfahrbar ausgebildet, diese Gewölbeelemente können somit in einfacher Weise bezüglich des Traggerüsts verschoben werden, sodass der durch diese Gewölbeelemente gebildete Schutztunnel bezüglich der Baustelle immer optimal positioniert werden kann.

In vorteilhafter Weise sind die einzelnen Gewölbeelemente im Bodenbereich des Tunnels verankerbar, wodurch eine Stabilität für diese Gewölbeelemente erreicht wird, ein Bewegen dieser Gewölbeelemente, beispielsweise infolge des Fahrtwindes eines durchfahrenden Zuges kann dadurch vermieden werden.

In vorteilhafter Weise kann innerhalb des weiteren Gewölbes eine Stromschiene angebracht werden, die als Fahrleitung für die den Tunnel durchfahrenden Züge dient. Neben der einfachen Anbringung dieser Stromschiene in den entsprechenden weiteren Gewölben wird zudem erreicht, dass diese Stromschiene ebenfalls vom als Gewölbe ausgebildeten Traggerüst vollständig abgetrennt ist und dadurch auch Personen geschützt sind.

Eine weitere vorteilhafte Ausgestaltung der Erfindung besteht darin, dass das weitere Gewölbe eine Länge aufweist, die grösser ist als die Länge des Traggerüsts, so dass das weitere Gewölbe die Frontseite des Traggerüsts überragt und in den zu erweiternden Tunnel hineinragt. Dadurch ist insbesondere der Endbereich des Traggerüsts geschützt, in welchem die Abtragarbeiten am Tunnelgewölbe ausgeführt werden, sei dies durch Ausbrechaggregate, sei dies auch durch Sprengungen.

In vorteilhafter Weise überragt das weitere Gewölbe ebenfalls die Rückseite des Traggerüsts und ragt in den erweiterten Tunnel hinein, dadurch wird auch der hintere Endbereich des Traggerüsts in optimaler Weise vom Verkehrsweg abgetrennt, wodurch dieser ebenfalls optimal geschützt ist.

Eine weitere vorteilhafte Ausgestaltung der Erfindung besteht darin, dass das Traggerüst verfahrbar ist und jeweils dem Baufortschritt im Tunnel folgen kann.

In vorteilhafter Weise sind die am Traggerüst angebrachten Aggregate verfahrbar und auswechselbar angeordnet, wodurch eine grosse Flexibilität ermöglicht wird, am Traggerüst können diejenigen Aggregate angebracht werden, die für den jeweiligen Einsatz innerhalb des Tunnels am optimalsten geeignet sind.

Eine Ausführungsform der Erfindung wird nachfolgend an Hand der beiliegenden Zeichnung beispielhaft näher erläutert.

Es zeigt
Figur 1 eine Ansicht auf den Tunnel mit dem ursprünglichen Querschnitt, der auf einen Tunnel mit einem weiteren Querschnitt erweitert werden soll;
Figur 2 eine Ansicht auf den Tunnel mit dem ursprünglichen Querschnitt, in welchen die Schutzeinrichtung eingesetzt und das Traggerüst mit dem vorderen Endbereich eingefahren ist;
Figur 3 eine Ansicht auf den Tunnel mit dem vergrösserten Querschnitt, in welchen die Schutzeinrichtung eingesetzt und das Traggerüst eingefahren ist;
Figur 4 eine Seitenansicht auf ein Gewölbeelement, durch welchen der die Schutzeinrichtung bildende Schutztunnel zusammengesetzt ist; und
Figur 5 in räumlicher Darstellung das Traggerüst, mit welchem die Erweiterung eines Tunnelquerschnitts vorgenommen werden kann, mit eingesetzter Schutzeinrichtung.

Aus Figur 1 ist der Tunnel 1 mit dem ursprünglichen Querschnitt ersichtlich, welcher Tunnel 1 saniert und auf einen ebenfalls dargestellten erweiterten Tunnel 2 ausgebaut werden soll. Für die Sanierung des ursprünglichen Tunnels 1 werden die beiden bis anhin vorhandenen Schienenfahrbahnen ausgebaut und durch eine einzige Schienenfahrbahn 3 ersetzt. Danach wird im ursprünglichen Tunnel 1 die Schutzeinrichtung 4 eingesetzt, die durch ein weiteres Gewölbe 5 gebildet ist und aus Gewölbeelementen 6 besteht, wie später noch im Detail beschrieben wird. Durch diese Schutzeinrichtung 4 wird innerhalb des ursprünglichen Tunnels 1 ein Innenraum 7 gebildet, der seitlich zum ursprünglichen Tunnel vollständig abgeschlossen ist, wodurch die den Tunnel durchfahrenden Züge vollumfänglich vor gegebenenfalls entstehendem Steinschlag oder vor Kollisionen mit Baugeräten geschützt sind.

In den zwischen dem ursprünglichen Tunnel 1 und der Schutzeinrichtung 4 verbleibenden Zwischenraum 8 kann das Traggerüst 9 eingeführt werden, an dessen Aussenseite verschiedenste Aggregate und Einrichtungen angeordnet sind, die zur Erweiterung des ursprünglichen Tunnels 1 auf den erweiterten Tunnel 2 erforderlich sind, wie später noch beschrieben wird.

Figur 2 zeigt den umzubauenden Tunnel 1 mit dem ursprünglichen Querschnitt, in welchen die Schutzeinrichtung 4 eingesetzt ist. In dieser Schutzeinrichtung 4 ist eine Stromschiene 10 angebracht, die für die den Tunnel zu durchfahrenden Züge 11 als Fahrleitung dient. Die innerhalb der Schutzeinrichtung 4 angebrachte Stromschiene 10 ist somit vom Arbeitsbereich für die Erweiterung des Tunnels 1 vollständig abgetrennt.

In diesem Tunnel 1 mit dem ursprünglichen Querschnitt kann der vordere Teil des Traggerüsts 9 einfahren, dieses Traggerüst 9 bewegt sich im Zwischenraum 8, der zwischen dem Tunnel 1 und der Schutzeinrichtung 4 gebildet wird. Der vordere Teil dieses Traggerüsts 9 besteht insbesondere aus einer Schutzabdeckung 12, die den Bereich abdeckt, in welchem das Tunnelgewölbe abgetragen wird, wie später noch beschrieben wird.

In Figur 3 ist der erweiterte Tunnel 2 ersichtlich, in welchem sich der Hauptbereich des Traggerüsts 9 befindet, an dessen Aussenseite Aggregate 13 und weitere Einrichtungen 14 angebracht sind, welche zur Abtragung und den Ausbau des Tunnelgewölbes erforderlich sind und eingesetzt werden. Während den Erweiterungs- und Sanierungsarbeiten können die Züge 11 ungehindert und durch die Schutzeinrichtung 4 geschützt den Tunnel sicher durchfahren.

Aus Figur 4 ist der Aufbau des die Schutzeinrichtung 4 bildenden weiteren Gewölbes 5 ersichtlich. Diese Schutzeinrichtung 4 besteht aus Tragbögen 15, die beabstandet voneinander angeordnet sind und über Planken 16 miteinander verbunden sind, wodurch das weitere Gewölbe 5 gebildet wird. Dieses weitere Gewölbe 5 kann durch Gewölbeelemente 6 zusammengesetzt werden, ein Gewölbeelement 6 ist aus Figur 4 ersichtlich. Diese einzelnen Gewölbeelemente 6 sind vorzugsweise aus Holz aufgebaut, die Tragbögen 15 können aus Holzelementen gebildet sein, die Planken 16 bestehen ebenfalls aus Holz, das Erstellen und das Zusammenfügen dieser einzelnen Elemente ist in einfacher Weise möglich. Selbstverständlich kann das weitere Gewölbe auch aus einem anderen geeigneten Material aufgebaut sein. Diese Gewölbeelemente 6 werden auf einen Sockel 17 aufgesetzt, der im Boden des Tunnels angebracht wird, auf diesem Sockel 17 können diese Gewölbeelemente 6 lösbar fixiert werden, diese Gewölbeelemente 6 können aber auch in bekannter, nicht dargestellter Weise verschiebbar auf dem Sockel 17 aufgesetzt werden. Dieser Sockel 17 dient gleichzeitig auch als Fundament für das Traggerüst 9 und die Schienenfahrbahn 3, das Traggerüst 9 ist in bekannter, ebenfalls nicht dargestellter Weise entlang auf dem Sockel 17 angebrachten Schienen verfahrbar. Der Sockel 17 kann über Verankerungselemente 18 am Boden der Tunnels verankert werden.

Aus Figur 5 ist das Traggerüst 9 ersichtlich, an dessen Aussenseite sind verschiedene Aggregate 13 und weitere Einrichtungen 14 angebracht, die in bekannter Weise zur Erweiterung des Tunnels eingesetzt werden. In bekannter Weise sind die Aggregate 13 drehbar, verschwenkbar, klappbar, höhenverstellbar und entlang Schienen 19 verfahrbar, die Werkzeuge zur Bearbeitung des Tunnelgewölbes können auf Teleskoparmen angeordnet sein, wodurch jeder Punkt des zu erweiternden Tunnelgewölbes erreichbar ist. Diese Aggregate 13 sowie die weiteren Einrichtungen 14 können beliebig und austauschbar ausgebildet werden, sodass die Einrichtung zum Erweitern eines Tunnels in optimaler Weise an die vorliegenden Gegebenheiten angepasst werden kann.

An der Frontseite 20 des Traggerüsts 9 ist die Schutzabdeckung 12 angeordnet, diese Schutzabdeckung 12 wird, wie vorgängig bereits beschrieben worden ist, in das ursprüngliche Tunnelgewölbe eingefahren, das Tunnelgewölbe, das sich oberhalb bzw. ausserhalb dieser Schutzabdeckung 12 befindet, kann abgetragen werden, beispielsweise auch durch Sprengung.

Innerhalb des gewölbeartigen Traggerüsts 9 ist die Schutzeinrichtung 4 eingesetzt, welche durch Gewölbeelemente 6 gebildet wird. Diese Schutzeinrichtung 4 weist eine Länge auf, die grösser ist als die Länge des Traggerüsts, so dass die Schutzeinrichtung 4 die Frontseite 20 des Traggerüsts 9 überragt und in den zu erweiternden Tunnel hineinragt. Die Schutzeinrichtung kann in vorteilhafter Weise auch die Rückseite 21 des Traggerüsts 9 überragen und in den erweiterten Tunnel hineinragen. Mit dieser Einrichtung zum Erweitern eines Tunnels können somit sämtliche anfallenden Arbeiten am Tunnel ausgeführt werden, bis das Tunnelgewölbe fertig ausgebaut ist, der Innenraum 7 innerhalb der Schutzeinrichtung 4 ist dadurch vollständig geschützt.

Bei kürzeren zu erweiternden Tunnel kann beispielsweise die Schutzeinrichtung 4 vor Inangriffnahme der Ausbauarbeiten im Tunnel über die gesamte Länge des Tunnels aufgestellt werden. Die Gewölbeelemente 6 müssen dann während des Baufortschritts nicht verfahren werden. Bei längeren Tunnel kann der Bereich des Tunnels durch die Schutzeinrichtung abgedeckt werden, welcher demnächst bearbeitet wird und welcher zuletzt neu erstellt wurde. Die Gewölbeelemente 6 können je nach Baufortschritt jeweils im Tunnel entsprechend weitergeschoben werden.

Mit dieser erfindungsgemässen Einrichtung zum Erweitern eines Tunnels können die Erweiterungs- und Ausbauarbeiten innerhalb des Tunnels in optimaler Weise ausgeführt werden, durch den durch die Schutzeinrichtung 4 vollständig geschützten Innenraum können die Züge ohne Steinschlagrisiko und ohne Risiko von Kollisionen beispielsweise mit Baumaschinen hindurchfahren.

In der vorliegenden Darlegung der Erfindung ist die Einrichtung zum Erweitern eines Tunnels insbesondere für Eisenbahntunnel beschrieben worden, selbstverständlich kann eine derartige Einrichtung auch für Tunnel eingesetzt werden, durch welchen andere Verkehrsmittel hindurchgeführt werden.

## Patentansprüche

1. Einrichtung zum Erweitern eines Tunnels, umfassend ein in den Tunnel einführbares, als Gewölbe ausgebildetes Traggerüst (9), an dessen Aussenseite Aggregate (13) angebracht sind, mit welchen das Material des Tunnelgewölbes abtragbar ist, welches Traggerüst (9) einen für den Verkehr freibleibenden Innenraum bildet, wobei in das als Gewölbe ausgebildete Traggerüst (9) eine Schutzeinrichtung (4) eingebracht ist, welche durch ein weiteres Gewölbe (5) gebildet ist und mit welchem der für den Verkehr freibleibende Innenraum (7) vom Traggerüst (9) abgetrennt ist, **dadurch gekennzeichnet, dass** das weitere Gewölbe (5) aus Tragbögen (15) aus Holz besteht, die beabstandet voneinander angeordnet sind und über Planken (16) aus Holz miteinander verbunden sind.

2. Einrichtung zum Erweitern eines Tunnels nach Anspruch 1, **dadurch gekennzeichnet, dass** das weitere Gewölbe (5) aus Gewölbeelementen (6) gebildet ist, dass die Gewölbeelemente (6) mit den Tragbögen (15) und den Planken (16) aufgebaut sind, dass die Gewölbeelemente (6) aneinandergereiht das weitere Gewölbe (5) bilden und dadurch ein Schutztunnel entsteht.

3. Einrichtung zum Erweitern eines Tunnels nach Anspruch 2, **dadurch gekennzeichnet, dass** die Gewölbeelemente (6) verfahrbar ausgebildet sind.

4. Einrichtung zum Erweitern eines Tunnels nach Anspruch 2 oder 3, **dadurch gekennzeichnet, dass** die einzelnen Gewölbeelemente (6) im Bodenbereich des Tunnels verankerbar sind.

5. Einrichtung zum Erweitern eines Tunnels nach einem der Ansprüche 1 bis 4, **dadurch gekennzeichnet, dass** innerhalb des weiteren Gewölbes (5) eine Stromschiene (10) angebracht ist, die als Fahrleitung für den Tunnel durchfahrende Züge (11) dient.

6. Einrichtung zum Erweitern eines Tunnels nach einem der Ansprüche 1 bis 5, **dadurch gekennzeichnet, dass** das weitere Gewölbe (5) eine Länge aufweist, die grösser ist als die Länge des Traggerüsts (9), so dass das weitere Gewölbe (5) eine 8+8- Frontseite (20) des Traggerüsts (9) überragt und in den zu erweiternden Tunnel hinein ragt.

7. Einrichtung zum Erweitern eines Tunnels nach einem der Ansprüche 1 bis 6, **dadurch gekennzeichnet, dass** das weitere Gewölbe (5) eine Rückseite (21) des Traggerüsts (9) überragt und in den erweiterten Tunnel hineinragt.

8. Einrichtung zum Erweitern eines Tunnels nach einem der Ansprüche 1 bis 7, **dadurch gekennzeichnet, dass** das Traggerüst (9) verfahrbar ist.

9. Einrichtung zum Erweitern eines Tunnels nach einem der Ansprüche 1 bis 8, **dadurch gekennzeichnet, dass** die am Traggerüst (9) angebrachten Aggregate (13) verfahrbar und auswechselbar angeordnet sind.

## Claims

1. Device for extending a tunnel, comprising a support structure (9) which is able to be introduced into the tunnel and is in the form of a vault, on the outside of which units (13) are mounted with which the material of the tunnel vault is able to be removed, which supporting structure (9) forms an interior space open to traffic, whereby a protective device (4) is introduced into the supporting structure (9), which is in the form of a vault, which protective device (4) is formed by a further vault (5) and with which the interior space (7), which is free for traffic, is separated from the supporting structure (9), **characterized in that** the further vault (5) consists of supporting arches (15) made of wood, which are arranged spaced apart from one another and are connected to one another by planks (16) made of wood.

2. Device for extending a tunnel according to claim 1, **characterized in that** the further vault (5) is formed of vault elements (6), **in that** the vault elements (6) are built up with the supporting arches (15) and the planks (16), **in that** the vault elements (6) lined up in a row form the further vault (5) and a protective tunnel is thereby formed.

3. Device for extending a tunnel according to claim 2, **characterized in that** the vault elements (6) are designed to be movable.

4. Device for extending a tunnel according to claim 2 or 3, **characterized in that** the individual vault elements (6) are able to be anchored in the floor area of the tunnel.

5. Device for extending a tunnel according to one of the claims 1 to 4, **characterized in that** a conductor rail (10) is installed within the further vault (5), which conductor rail serves as a contact line for the trains (11) passing through the tunnel.

6. Device for extending a tunnel according to one of the claims 1 to 5, **characterized in that** the further vault (5) has a length which is greater than the length of the supporting structure (9), so that the further vault (5) projects beyond a front side (20) of the supporting structure (9) and into the tunnel to be extended.

7. Device for extending a tunnel according to one of the claims 1 to 6, **characterized in that** the further vault (5) projects beyond a rear side (21) of the supporting structure (9) and into the extended tunnel.

8. Device for extending a tunnel according to one of the claims 1 to 7, **characterized in that** the supporting structure (9) is movable.

9. Device for extending a tunnel according to one of the claims 1 to 8, **characterized in that** the units (13) mounted on the supporting structure (9) are arranged so that they are movable and replaceable.

## Revendications

1. Dispositif d'élargissement d'un tunnel, comprenant une structure de soutien (9) qui peut être introduite dans le tunnel et se présente sous forme d'une voûte, sur l'extérieur de laquelle des unités (13) sont montées avec lesquelles le matériau de la voûte du tunnel peut être retiré, ladite structure de soutien (9) formant un espace intérieur ouvert au trafic, un dispositif de protection (4) étant introduit dans la structure de soutien (9) se présentant sous forme de voûte, lequel dispositif de protection (4) étant formé par une autre voûte (5) dont l'espace intérieur (7), qui n'accueille pas de trafic, est séparé de la structure de soutien (9), **caractérisé en ce que** l'autre voûte (5) consiste en des arches de soutien (15) en bois, qui sont agencées de manière espacée les unes des autres et sont reliées les unes aux autres par des planches (16) en bois.

2. Dispositif d'élargissement d'un tunnel selon la revendication 1, **caractérisé en ce que** l'autre voûte (5) est formée d'éléments de voûte (6), **en ce que** les éléments de voûte (6) sont montés aux arches de soutien (15) et aux planches (16), **en ce que** les éléments de voûte (6) alignés les uns aux autres forment l'autre voûte (5) pour former ainsi un tunnel de protection.

3. Dispositif d'élargissement d'un tunnel selon la revendication 2, **caractérisé en ce que** les éléments de voûte (6) sont conçus de manière à pouvoir se déplacer.

4. Dispositif d'élargissement d'un tunnel selon la revendication 2 ou 3, **caractérisé en ce que** les éléments de voûte (6) individuels (6) être ancrés au sol dans la base du tunnel.

5. Dispositif d'élargissement d'un tunnel selon l'une des revendications 1 à 4, **caractérisé en ce qu'**un rail conducteur (10) est installé dans l'autre voûte (5), lequel rail conducteur servant de ligne de contact pour les trains (11) passant à travers le tunnel.

6. Dispositif d'élargissement d'un tunnel selon l'une des revendications 1 à 5, **caractérisé en ce que** l'autre voûte (5) possède une longueur plus importante que celle de la structure de soutien (9), de telle sorte que l'autre voûte (5) fasse saillie à l'avant (20) de la structure de soutien (9) et pénètre plus profondément dans le tunnel à élargir.

7. Dispositif d'élargissement d'un tunnel selon l'une des revendications 1 à 6, **caractérisé en ce que** l'autre voûte (5) fait saillie à l'arrière (21) de la structure de soutien (9) et dans le tunnel élargi.

8. Dispositif d'élargissement d'un tunnel selon l'une des revendications 1 à 7, **caractérisé en ce que** la structure de soutien (9) est déplaçable.

9. Dispositif d'élargissement d'un tunnel selon l'une des revendications 1 à 8, **caractérisé en ce que** les unités (13) montées sur la structure de soutien (9) sont agencées de sorte qu'elles soient mobiles et interchangeables.
